# EUROPÄISCHE PATENTSCHRIFT

(11) **EP 3 850 617 B1**
(45) Veröffentlichungstag und Bekanntmachung des Hinweises auf die Patenterteilung: **10.12.2025**
(21) Anmeldenummer: 18769356.9
(22) Anmeldetag: 12.09.2018
(51) Int. Cl.: G10K 11/178

(54) **VERFAHREN UND VORRICHTUNG ZUR ERZEUGUNG VON AKUSTISCHEN KOMPENSATIONSSIGNALEN**
METHOD AND DEVICE FOR GENERATING ACOUSTIC COMPENSATION SIGNALS
PROCÉDÉ ET DISPOSITIF DE PRODUCTION DE SIGNAUX DE COMPENSATION ACOUSTIQUES

(43) Veröffentlichungstag der Anmeldung: 21.07.2021
(73) Patentinhaber: ASK Industries GmbH, 94559 Niederwinkling (DE)
(72) Erfinder: KALINICHENKO, Victor, 94234 Viechtach (DE); PERECHNEV, Denis, 94315 Straubing (DE)
(74) Vertreter: Hafner & Kohl PartmbB
(86) Internationale Anmeldenummer: PCT/EP2018/074673
(87) Internationale Veröffentlichungsnummer: WO 2020/052757

(56) Entgegenhaltungen:
- EP-A1- 1 577 879
- EP-A1- 2 351 019
- EP-A2- 2 189 974

## Beschreibung

Die Erfindung betrifft ein Verfahren zum Betrieb einer Vorrichtung zur Erzeugung von akustischen Kompensationssignalen, welche der Kompensation von akustischen Signalen, welche aus dem Betrieb eines kraftfahrzeugseitigen Antriebsmotors resultieren, dienen.

Entsprechende Verfahren sind aus dem Bereich der Kraftfahrzeugtechnik insbesondere im Zusammenhang mit dem Betrieb so genannter Engine-Order-Cancellation-Einrichtungen, kurz EOC-Einrichtungen, dem Grunde nach bekannt.

Dabei stellt eine im Hinblick auf das Kompensationsergebnis zufriedenstellende Steuerung des Betriebs entsprechender EOC-Einrichtungen eine Herausforderung, da innerhalb des typischerweise durch die Fahrgastzelle definierten Fahrzeuginnenraums, d. h. innerhalb des Raums, in welchen entsprechende Kompensationssignale, welche der Kompensation von akustischen Signalen, welche aus dem Betrieb eines kraftfahrzeugseitigen Antriebsmotors resultieren, dienen, ausgegeben werden sollen, zusätzlich zu den Kompensationssignalen andere Audiosignale ("external noise") ausgegeben werden. Bisweilen können aufgrund der durch die Ausgabe entsprechender anderer Audiosignale definierten akustischen Situation innerhalb des Fahrzeuginnenraums Instabilitäten des Betriebs der EOC-Einrichtung entstehen.

Der Betrieb entsprechender EOC-Einrichtungen ist sonach für eine konkrete akustische Situation innerhalb eines Fahrzeuginnenraums dahin zu steuern, dass die EOC-Einrichtung möglichst stabil betrieben werden kann. Ferner sollen möglichst nur die tatsächlich zu kompensierenden akustischen Signale, d. h. die akustischen Signale, die aus dem Betrieb eines kraftfahrzeugseitigen Antriebsmotors resultieren, kompensiert werden und die übrigen Audiosignale möglichst nicht kompensiert werden.

EP 1 577 879 A1 offenbart eine Geräuschabstimmungsvorrichtung und ein Geräuschabstimmungsverfahren.

EP 2 189 974 A2 offenbart ein System zur aktiven Geräuschunterdrückung mit Audiosignalkompensation.

Der Erfindung liegt die Aufgabe zugrunde, ein demgegenüber verbessertes Verfahren zum Betrieb einer Vorrichtung zur Erzeugung von akustischen Kompensationssignalen, welche der Kompensation von akustischen Signalen, welche aus dem Betrieb eines kraftfahrzeugseitigen Antriebsmotors resultieren, dienen, anzugeben.

Die Aufgabe wird durch ein Verfahren gemäß Anspruch 1 gelöst. Die hierzu abhängigen Ansprüche betreffen mögliche Ausführungsformen des Verfahrens gemäß Anspruch 1.

Die Erfindung ist durch die Gegenstände der beigefügten Ansprüche definiert; die Beschreibung und die Zeichnungen sind zur Auslegung der Ansprüche heranzuziehen.

Das hierin beschriebene Verfahren dient im Allgemeinen dem Betrieb einer Vorrichtung zur Erzeugung akustischen Kompensationssignalen, welche der Kompensation von akustischen Signalen - hierunter sind insbesondere akustische Störsignale, wie z. B. drehzahl- und/oder lastabhängige Vibrationen bestimmter harmonischer Ordnung zu verstehen -, welche aus dem Betrieb eines kraftfahrzeugseitigen Antriebsmotors, d. h. typischerweise eines Verbrennungsmotors, resultieren, dienen. Wie sich im Weiteren ergibt, beinhaltet das Verfahren insbesondere die Steuerung des Betriebs einer kraftfahrzeugseitigen Engine-Order-Cancellation-Einrichtung, kurz EOC-Einrichtung, sodass das Verfahren gegebenenfalls auch als Verfahren zur Steuerung des Betriebs einer kraftfahrzeugseitigen EOC-Einrichtung bezeichnet bzw. erachtet werden kann.

Das Verfahren beinhaltet die im Folgenden näher erläuterten Schritte:
In einem ersten Schritt des Verfahrens erfolgt ein Bereitstellen einer (verfahrensgemäß) zu betreibenden hardware- und/oder softwaremäßig implementierten EOC-Einrichtung. Die EOC-Einrichtung ist in an sich bekannter Weise zur Erzeugung von akustischen Kompensationssignalen, welche der Kompensation von akustischen Signalen, die aus dem Betrieb eines kraftfahrzeugseitigen Antriebsmotors, d. h. typischerweise eines Verbrennungsmotors, resultieren, in einen typischerweise durch eine Fahrgastzelle definierten Fahrzeuginnenraum eingerichtet. Die EOC-Einrichtung umfasst in an sich bekannter Weise wenigstens ein Audioaufnahmeelement, d. h. z. B. ein Mikrofon, und wenigstens ein Audioausgabeelement, d. h. z. B. einen Lautsprecher. Das in dem ersten Schritt erfolgende Bereitstellen der EOC-Einrichtung bedeutet typischerweise nicht, dass die EOC-Einrichtung in dem ersten Schritt bereits in Betrieb genommen wird; in dem ersten Schritt werden seitens der EOC-Einrichtung sonach typischerweise noch keine entsprechenden Kompensationssignale erzeugt.

In einem zweiten Schritt des Verfahrens erfolgt ein Bereitstellen einer der EOC-Einrichtung weitgehend identisch bzw. vollständig identisch nachempfunden konfigurierten hardware-und/oder softwaremäßig implementierten Einrichtung. In dem zweiten Schritt des Verfahrens wird sonach eine Einrichtung bereitgestellt, welche der EOC-Einrichtung nachempfunden konfiguriert ist, d. h. typischerweise die gleiche Funktionalität wie die EOC-Einrichtung aufweist. Bei der Einrichtung handelt es sich um ein virtuelles Abbild der EOC-Einrichtung. Die Einrichtung kann deshalb mit denselben Betriebs- bzw. Tuningparametern wie die EOC-Einrichtung konfiguriert sein. Die Einrichtung kann sonach insbesondere dieselben Tuningparameter wie die EOC-Einrichtung aufweisen. Konkret können in der Einrichtung sonach z. B. dieselben antriebsmotordrehzahl- bzw. antriebsmotorlastabhängigen Motorschwingungen bzw. -ordnungen, derselbe Vergessensfaktor λ (engl. forgettingfactor) oder dieselbe Schrittweite µ (engl. adaptation step size) hinterlegt sein. Die Einrichtung kann insbesondere auch dieselbe Bandweite und dasselbe transiente Verhalten wie die EOC-Einrichtung aufweisen. Die Einrichtung kann gegebenenfalls als (virtuelle) zweite EOC-Einrichtung bezeichnet bzw. erachtet werden.

Zweckmäßig wird eine Einrichtung verwendet, welche ein akustisch direkt mit einem Audioaufnahmeelement, d. h. z. B. ein (virtuelles) Mikrofon, gekoppeltes Audioausgabeelement, d. h. z. B. einen (virtuellen) Lautsprecher, umfasst. Unter einer direkten akustischen Kopplung ist insbesondere zu verstehen, dass der Ausgang des Audioausgabeelements der Einrichtung direkt mit dem Eingang des Audioaufnahmeelements der Einrichtung gekoppelt bzw. verbunden ist. Durch eine derartige (virtuell) direkt gekoppelte Konfiguration der Einrichtung respektive der Audioausgabe- und Audioaufnahmeelemente der Einrichtung kann das Verfahren mit einem erheblichen Zeitvorteil durchgeführt werden. Hierbei können psychoakustische Maskierungseffekte angewendet bzw. berücksichtigt werden.

In einem dritten Schritt des Verfahrens erfolgt ein Ermitteln wenigstens eines über eine ein oder mehrere Audioausgabeelemente, d. h. typischerweise Lautsprecher, umfassende Audioausgabeeinrichtung in eine Fahrgastzelle eines Kraftfahrzeugs auszugebenden Audiosignals. Wesentlich ist, dass das Ermitteln des wenigstens einen Audiosignals erfolgt, bevor dieses durch ein der EOC-Einrichtung zugehöriges Audioaufnahmeelement, d. h. z. B. ein Mikrofon, erfasst wird bzw. durch ein der EOC-Einrichtung zugehöriges Audioaufnahmeelement, d. h. z. B. ein Mikrofon, aufgenommen wird. Das Ermitteln des wenigstens einen Audiosignals erfolgt sonach bevor dieses ein der EOC-Einrichtung zugehöriges Audioaufnahmeelement erreicht. Insbesondere kann das Ermitteln des wenigstens einen Audiosignals erfolgen, bevor das wenigstens eine Audiosignal tatsächlich über die Audioausgabeeinrichtung in die Fahrgastzelle ausgegeben wird. Verfahrensgemäß werden in dem dritten Schritt sonach Informationen über all jene Audiosignale gesammelt, welche in die Fahrgastzelle des Kraftfahrzeugs auszugeben wären bzw. zu einem späteren Zeitpunkt in die Fahrgastzelle des Kraftfahrzeugs ausgegeben werden. Derart kann die durch entsprechende Audiosignale definierte akustische Situation innerhalb der Fahrgastzelle frühvorzeitig, d. h. bevor diese durch ein der EOC-Einrichtung zugehöriges Audioaufnahmeelement erfasst werden, insbesondere bevor diese durch die Ausgabe der Audiosignale tatsächlich in der Fahrgastzelle gegeben ist, (simulativ bzw. virtuell) ermittelt werden. Im tatsächlichen Betrieb der EOC-Einrichtung werden in der akustischen Situation seitens der EOC-Einrichtung Kompensationssignale zur Kompensation entsprechender zu kompensierender akustischer Signale erzeugt. Die Ermittlung kann vermittels einer hardware-und/oder softwaremäßig implementierten Ermittlungseinrichtung, welche zum Ermitteln wenigstens eines über eine ein oder mehrere Audioausgabeelemente umfassende Audioausgabeeinrichtung in eine Fahrgastzelle eines Kraftfahrzeugs auszugebenden Audiosignals eingerichtet ist, erfolgen.

Bei entsprechenden in die Fahrgastzelle auszugebenden Audiosignalen kann es sich z. B. um akustische Multimedia- oder Infotainmentsignale, d. h. z. B. Musik-, Sprach- oder sonstige Ton- Tonfolgesignale, handeln. Entsprechende Multimedia- bzw. Infotainmentsignale können z. B. seitens einer kraftfahrzeugseitigen Multimedia- oder Infotainmenteinrichtung erzeugt werden. Bei entsprechenden in die Fahrgastzelle auszugebenden Audiosignalen kann es sich alternativ oder ergänzend auch um künstlich erzeugte akustische Motorgeräuschsignale, d. h. Audiosignale, welche einen bestimmten Motortyp und/oder einen bestimmten Betriebszustand eines bestimmten Motortyps abbilden, handeln. Entsprechende akustische Motorgeräuschsignale können z. B. seitens einer kraftfahrzeugseitigen Motorgeräuscherzeugungseinrichtung, z. B. in Form einer Engine-Sound-Synthesis-Einrichtung, kurz ESS-Einrichtung, erzeugt werden. Mithin kann im Rahmen des Verfahrens eine Audioausgabeeinrichtung verwendet werden, welche eine Multimedia- oder Infotainmenteinrichtung zur Ausgabe von Audioinhalten, insbesondere Musik, Sprache, oder eine Motoraudiosignalerzeugungseinrichtung zur Ausgabe von einem bestimmten Motorgeräusch nachempfundenen Audioinhalten ist oder eine solche umfasst.

Prinzipiell kann es sich bei einem entsprechenden in die Fahrgastzelle auszugebenden Audiosignal auch um ein seitens der EOC-Einrichtung erzeugtes Kompensationssignal handeln.

Das oder die in dem dritten Schritt ermittelte(n) Audiosignal(e) ist/sind typischerweise bekannt. Es liegt mithin, insbesondere seitens der Einrichtung, eine Information vor, welche die Audiosignale, die in die Fahrgastzelle auszugeben sind, beschreibt. In dem dritten Schritt wird sonach typischerweise wenigstens ein bekanntes, insbesondere über wenigstens eine kraftfahrzeugseitige Audiosignalerzeugungseinrichtung, insbesondere eine Multimediaeinrichtung zur Erzeugung von Multimediainhalte abbildenden Audiosignalen oder eine Motorgeräuscherzeugungseinrichtung zur Erzeugung von einen bestimmten Motortyp und/oder einen bestimmten Betriebszustand eines bestimmten Motortyps abbildenden Audiosignalen, erzeugbares oder erzeugtes Audiosignal ermittelt.

In einem vierten Schritt des Verfahrens erfolgt ein Anwenden einer Beurteilungsvorschrift zur Beurteilung des wenigstens einen in die Fahrgastzelle auszugebenden Audiosignals im Hinblick auf wenigstens ein Beurteilungskriterium. In dem vierten Schritt erfolgt sonach eine Beurteilung bzw. Untersuchung des oder der in die Fahrgastzelle auszugebenden Audiosignale im Hinblick auf ein oder mehrere durch die Beurteilungsvorschrift definierte Beurteilungskriterien. Wie sich im Weiteren ergibt, beinhaltet die Beurteilung insbesondere eine Untersuchung der Audiosignale dahin, ob diese ein Beurteilungskriterium erfüllen oder nicht. Die Beurteilungsvorschrift kann in einer hardware- und/oder softwaremäßig implementierten Beurteilungseinrichtung hinterlegt sein. Die Beurteilung kann sonach vermittels einer hardware- und/oder softwaremäßig implementierten Beurteilungseinrichtung, welche zum Anwenden einer Beurteilungsvorschrift zur Beurteilung des wenigstens einen in die Fahrgastzelle auszugebenden Audiosignals im Hinblick auf wenigstens ein Beurteilungskriterium eingerichtet ist, erfolgen.

Bei mehreren über die Audioausgabeeinrichtung auszugebenden Audiosignalen kann ein durch Summierung der jeweiligen Audiosignale gebildetes, gegebenenfalls mit wenigstens einem Gewichtungsparameter gewichtetes, Audiosummensignal gebildet und verwendet werden, auf welches die Beurteilungsvorschrift angewendet wird. Die Summierung jeweiliger Audiosignale kann insofern vorteilhaft sein, als nur ein Signal, nämlich das Audiosummensignal, betrachtet und verarbeitet werden muss. Die Summierung jeweiliger Audiosignale kann über eine hardware- und/oder softwaremäßig implementierte Summierungseinrichtung, welche zur Summierung der jeweiligen Audiosignale zur Bildung eines entsprechenden Audiosummensignals eingerichtet ist, erfolgen.

In einem fünften Schritt des Verfahrens erfolgt ein Erzeugen einer die Beurteilung des wenigstens einen Audiosignals im Hinblick auf das Beurteilungskriterium beschreibenden Beurteilungsinformation. Das Ergebnis der in dem vierten Schritt erfolgenden bzw. erfolgten Beurteilung des wenigstens einen Audiosignals wird in dem fünften Schritt sonach in einer entsprechenden Beurteilungsinformation abgebildet. Die Beurteilungsinformation kann durch die bzw. eine entsprechende hardware- und/oder softwaremäßig implementierte Beurteilungseinrichtung, welche zum Erzeugen einer die Beurteilung des wenigstens einen Audiosignals im Hinblick auf das Beurteilungskriterium beschreibenden Beurteilungsinformation eingerichtet ist, erzeugt werden.

In einem sechsten Schritt des Verfahrens erfolgt eine Steuerung des Betriebs der EOC-Einrichtung zur Erzeugung von akustischen Kompensationssignalen, welche der Kompensation von akustischen Signalen, welche aus dem Betrieb eines kraftfahrzeugseitigen Antriebsmotors resultieren, dienen, auf Grundlage der Beurteilungsinformation. Die in dem fünften Schritt erzeugte Beurteilungsinformation kann sonach die Grundlage für die Erzeugung von dem tatsächlichen Betrieb der EOC-Einrichtung zugrunde zulegenden Steuerinformationen bilden. Die Steuerung des Betriebs der EOC-Einrichtung kann über eine zentrale oder dezentrale hardware- und/oder softwaremäßig implementierte Steuereinrichtung, welche zur Steuerung des Betriebs der EOC-Einrichtung auf Grundlage der Beurteilungsinformation eingerichtet ist, erfolgen.

Die Steuerung des Betriebs der EOC-Einrichtung kann z. B. auf Grundlage der Beurteilungsinformation durch Anpassen wenigstens eines Betriebs- oder Tuningparameters, insbesondere eines λ- oder µ-Parameters, d. h. des Vergessensfaktors λ oder der Schrittweite µ, der EOC-Einrichtung erfolgen. Insbesondere kann die Steuerung des Betriebs der EOC-Einrichtung durch Anpassen wenigstens eines Betriebs- oder Tuningparameters, insbesondere eines λ- oder µ-Parameters, der EOC-Einrichtung für wenigstens eine, insbesondere durch wenigstens einen Tuningparameter der EOC-Einrichtung vorgegebene, antriebsmotordrehzahl- bzw. antriebsmotorlastabhängige harmonische Motorschwingung bzw. -ordnung erfolgen. Es kann sonach eine individuelle Anpassung von Betriebsparametern für jeweilige antriebsmotordrehzahl- bzw. antriebsmotorlastabhängige harmonische Motorschwingungen bzw. -ordnungen erfolgen. In allen Fällen erfolgt die Anpassung der Betriebsparameter der EOC-Einrichtung zweckmäßig vor der Erzeugung und Ausgabe jeweiliger Kompensationssignale.

Das Verfahren ermöglicht sonach eine Steuerung des Betriebs einer EOC-Einrichtung auf Grundlage einer früh- bzw. vorzeitigen Ermittlung und Beurteilung von typischerweise bekannten Audiosignalen, welche in eine Fahrgastzelle ausgegeben werden sollen, in welche Fahrgastzelle ebenso die seitens der EOC-Einrichtung erzeugten Kompensationssignale ausgegeben werden sollen. Wesentlich ist dabei, dass die Ermittlung und Beurteilung der Audiosignale erfolgt, bevor diese Audiosignale durch ein der EOC-Einrichtung zugehöriges Audioaufnahmeelement, d. h. z. B. ein Mikrofon, erfasst werden bzw. durch ein der EOC-Einrichtung zugehöriges Audioaufnahmeelement, d. h. z. B. ein Mikrofon, aufgenommen werden. Die Ermittlung und Beurteilung der Audiosignale erfolgt, bevor diese Audiosignale kann insbesondere erfolgen, bevor diese tatsächlich in die Fahrgastzelle ausgegeben werden. Die Ermittlung und Beurteilung der Audiosignale erfolgt typischerweise auch vor der Ausgabe entsprechender Kompensationssignale in die Fahrgastzelle. Derart ist die Gefahr einer sich negativ auf die Stabilität des Betriebs der EOC-Einrichtung und somit auf das Kompensationsergebnis auswirkenden Wechselwirkung zwischen den Kompensationssignalen und den übrigen in die Fahrgastzelle auszugebenden bzw. ausgegebenen Audiosignalen reduziert. Gleichermaßen kann sichergestellt werden, dass (möglichst) nur die tatsächlich zu kompensierenden akustischen Signale, d. h. die akustischen Signale, die aus dem Betrieb des kraftfahrzeugseitigen Antriebsmotors resultieren, kompensiert werden und die übrigen Audiosignale (möglichst) nicht kompensiert werden.

Es liegt damit ein verbessertes Verfahren zum Betrieb einer Vorrichtung zur Erzeugung von akustischen Kompensationssignalen, welche der Kompensation von akustischen Signalen, welche aus dem Betrieb eines kraftfahrzeugseitigen Antriebsmotors resultieren, dienen, vor.

Die Ermittlung des wenigstens einen über die Audioausgabeeinrichtung in die Fahrgastzelle des Kraftfahrzeugs auszugebenden Audiosignals, bevor dieses durch ein der EOC-Einrichtung zugehöriges Audioaufnahmeelement, d. h. z. B. ein Mikrofon, erfasst wird, insbesondere bevor dieses über die Audioausgabeeinrichtung in die Fahrgastzelle ausgegeben wird, erfolgt durch die der EOC-Einrichtung nachempfunden konfigurierte Einrichtung. Die Einrichtung kann sonach als entsprechende Ermittlungseinrichtung ausgebildet sein bzw. eine solche umfassen. Dies kann die Konfiguration einer zur Durchführung des Verfahrens eingerichteten Vorrichtung vereinfachen, als die Einrichtung über eine Vielzahl an für die Durchführung des Verfahrens erforderlichen bzw. zweckmäßigen Funktionalitäten verfügt.

Die Ermittlung des wenigstens einen über die Audioausgabeeinrichtung in eine Fahrgastzelle auszugebenden Audiosignals kann z. B. eine Ermittlung der akustischen Eigenschaften des Audiosignals umfassen. Mithin können, insbesondere transiente, akustische Eigenschaften, wie z. B. Amplituden bzw. Amplitudenverläufe, Frequenzen bzw. Frequenzverläufe, Energien bzw. Energieverläufe, etc., des Audiosignals ermittelt werden. Analoges gilt für ein entsprechendes Audiosummensignal.

Die Beurteilungsvorschrift kann eine Beurteilung des wenigstens einen Audiosignals dahin, ob das Audiosignal Audiosignalanteile bei, insbesondere durch wenigstens einen Tuningparameter der EOC-Einrichtung vorgegebenen, antriebsmotordrehzahl- bzw. antriebsmotorlastabhängigen harmonischen Motorschwingungen bzw. -ordnungen aufweist, beinhalten. Das wenigstens eine Audiosignal kann sonach dahin beurteilt bzw. untersucht werden, ob dieses Audiosignalanteile bei, insbesondere durch wenigstens einen Tuningparameter der EOC-Einrichtung vorgegebenen, antriebsmotordrehzahl- bzw. antriebsmotorlastabhängigen harmonischen Motorschwingungen bzw. -ordnungen aufweist.

Insbesondere kann die Beurteilungsvorschrift eine Beurteilung des wenigstens einen Audiosignals dahin, ob das Audiosignal Frequenzkomponenten bzw. -verläufe, welche, insbesondere durch wenigstens einen Tuningparameter der EOC-Einrichtung vorgegebenen, antriebsmotordrehzahl- bzw. antriebsmotorlastabhängigen Frequenzkomponenten harmonischer Motorschwingungen bzw. -ordnungen entsprechen bzw. mit diesen korrelieren, beinhalten. Das wenigstens eine Audiosignal kann sonach dahin beurteilt bzw. untersucht werden, ob dieses Frequenzkomponenten bzw. -verläufe beinhaltet, welche, insbesondere durch wenigstens einen Tuningparameter der EOC-Einrichtung vorgegebenen, Frequenzkomponenten antriebsmotordrehzahl- bzw. antriebsmotorlastabhängiger harmonischer Motorschwingungen bzw. -ordnungen entsprechen bzw. mit diesen korrelieren.

Das Beurteilungskriterium kann sonach z. B. wenigstens eine Frequenzkomponente bzw. ein (zeitabhängiger) Frequenzverlauf sein oder eine(n) solche(n) umfassen, welche(r) im Hinblick auf wenigstens eine, insbesondere durch wenigstens einen Tuningparameter der EOC-Einrichtung vorgegebene, antriebsmotordrehzahl- bzw. antriebsmotorlastabhängige harmonische Motorschwingung bzw. -ordnung beurteilt bzw. untersucht wird. Insbesondere kann das Beurteilungskriterium eine, insbesondere zeitabhängige, Frequenzkomponente sein oder eine solche umfassen, welche im Hinblick auf wenigstens eine, insbesondere durch wenigstens einen Tuningparameter der EOC-Einrichtung vorgegebene, Frequenzkomponente wenigstens einer antriebsmotordrehzahl- bzw. antriebsmotorlastabhängigen harmonischen Motorschwingungen bzw. -ordnung beurteilt bzw. untersucht wird.

Die Beurteilungsvorschrift kann ferner eine Beurteilung der Amplitude, d. h. insbesondere einer oberen und/oder unteren Grenzamplitude, der bzw. einer entsprechenden Frequenzkomponente beinhalten, welche Frequenzkomponente, insbesondere durch wenigstens einen Tuningparameter der EOC-Einrichtung vorgegebenen, antriebsmotordrehzahl- bzw. antriebsmotorlastabhängigen Frequenzkomponenten harmonischer Motorschwingungen bzw. -ordnungen entspricht. Eine Frequenzkomponente, welche einer Frequenzkomponente einer harmonischen Motorschwingung bzw. -ordnung entspricht, kann sonach im Hinblick auf ihre Amplitude beurteilt werden.

Die Erfindung betrifft ferner eine Vorrichtung zur Erzeugung von akustischen Kompensationssignalen, welche der Kompensation von akustischen Signalen, welche aus dem Betrieb eines kraftfahrzeugseitigen Antriebsmotors resultieren, dienen.

Die Vorrichtung umfasst eine hardware- und/oder softwaremäßig implementierte EOC-Einrichtung, welche zur Erzeugung von akustischen Kompensationssignalen, welche der Kompensation von akustischen Signalen, welche aus dem Betrieb eines kraftfahrzeugseitigen Antriebsmotors resultieren, eingerichtet ist; eine der EOC-Einrichtung nachempfunden konfigurierte hardware- und/oder softwaremäßig implementierte Einrichtung; eine hardware-und/oder softwaremäßig implementierte Audioausgabeeinrichtung, welche zur Ausgabe von Audiosignalen in eine Fahrgastzelle eines Kraftfahrzeugs eingerichtet ist; eine hardware-und/oder softwaremäßig implementierte Ermittlungseinrichtung, welche zur Ermittlung wenigstens eines über die Audioausgabeeinrichtung in eine Fahrgastzelle auszugebenden Audiosignals, bevor dieses durch ein der EOC-Einrichtung zugehöriges Audioaufnahmeelement, d. h. z. B. ein Mikrofon, erfasst wird, insbesondere bevor dieses über die Audioausgabeeinrichtung in die Fahrgastzelle ausgegeben wird, eingerichtet ist; eine hardware- und/oder softwaremäßig implementierte Beurteilungseinrichtung, welche zur Anwendung einer Beurteilungsvorschrift zur Beurteilung des Audiosignals im Hinblick auf wenigstens ein Beurteilungskriterium und zur Erzeugung einer die Beurteilung des Audiosignals im Hinblick auf das Beurteilungskriterium beschreibenden Beurteilungsinformation eingerichtet ist; sowie eine hardware- und/oder softwaremäßig implementierte Steuereinrichtung, welche zur Steuerung des Betriebs der EOC-Einrichtung auf Grundlage der Beurteilungsinformation eingerichtet ist, wobei die der EOC-Einrichtung nachempfunden konfigurierte Einrichtung eingerichtet ist, dass wenigstens eine über die Audioausgabeeinrichtung in die Fahrgastzelle des Kraftfahrzeugs auszugebende Audiosignal zu ermitteln, bevor dieses durch das der EOC-Einrichtung zugehörige Audioaufnahmeelement erfasst wird.

Die Einrichtung ist zweckmäßig zwischen die Audioausgabeeinrichtung und die EOC-Einrichtung, insbesondere zwischen einen Ausgang der Audioausgabeeinrichtung und einen Eingang der EOC-Einrichtung, geschaltet angeordnet oder ausgebildet.

Die Einrichtung umfasst zweckmäßig wenigstens ein Audioaufnahmeelement und wenigstens ein Audioausgabeelement, wobei das wenigstens eine Audioausgabeelement akustisch direkt mit dem wenigstens einen Audioaufnahmeelement gekoppelt ist.

Einzelne, mehrere oder sämtliche Einrichtungen der Vorrichtung können funktionell und/oder konstruktiv in einer gemeinsamen hardware- und/oder softwaremäßig implementierten Steuereinheit der Vorrichtung vereint sein.

Sämtliche Ausführungen im Zusammenhang mit dem Verfahren gelten analog für die Vorrichtung.

Die Erfindung betrifft ferner ein Kraftfahrzeug, d. h. insbesondere einen Personenkraftwagen, welches wenigstens eine wie hierin beschriebene Vorrichtung umfasst. Sämtliche Ausführungen im Zusammenhang mit der Vorrichtung und dem Verfahren gelten sonach auch analog für das Kraftfahrzeug.

Ausführungsbeispiele der Erfindung sind in den Zeichnungsfiguren näher erläutert. Dabei zeigt:
- Fig. 1: eine Prinzipdarstellung eines Flussdiagramms zur Veranschaulichung eines Verfahrens gemäß einem Ausführungsbeispiel; und
- Fig. 2: eine Prinzipdarstellung eines Ausführungsbeispiels einer Vorrichtung zur Durchführung des in Fig. 1 veranschaulichten Verfahrens.

Fig. 1 zeigt eine Prinzipdarstellung eines Flussdiagramms zur Veranschaulichung eines Verfahrens gemäß einem Ausführungsbeispiel. Das Verfahren dient dem Betrieb einer Vorrichtung 1 zur Erzeugung von akustischen Kompensationssignalen, welche der Kompensation von akustischen Signalen 3 - hierunter sind insbesondere akustische Störsignale, wie z. B. drehzahl- bzw. lastabhängige Vibrationen bestimmter harmonischer Ordnung zu verstehen -, welche aus dem Betrieb eines kraftfahrzeugseitigen Antriebsmotors 4, d. h. typischerweise eines Verbrennungsmotors, resultieren, dienen.

Fig. 2 zeigt eine Prinzipdarstellung eines Ausführungsbeispiels einer Vorrichtung 1 zur Durchführung des in Fig. 1 veranschaulichten Verfahrens. Die Vorrichtung 1 ist in einem rein schematisch dargestellten Kraftfahrzeug 2, d. h. typischerweise einem Personenkraftwagen, verbaut.

Das Verfahren beinhaltet die im Folgenden näher erläuterten Schritte:
In einem ersten Schritt S1 des Verfahrens erfolgt ein Bereitstellen einer hardware- und/oder softwaremäßig implementierten EOC-Einrichtung 5. Die EOC-Einrichtung 5 ist in an sich bekannter Weise zur Erzeugung von akustischen Kompensationssignalen, welche der Kompensation entsprechender akustischer Signale 3, die aus dem Betrieb des Antriebsmotors 4 resultieren in einen typischerweise durch die Fahrgastzelle 8 des Kraftfahrzeugs 2 definierten Fahrzeuginnenraum 9 eingerichtet. Die EOC-Einrichtung 5 umfasst in an sich bekannter Weise wenigstens ein Audioaufnahmeelement 5a, d. h. z. B. ein Mikrofon, und wenigstens ein Audioausgabeelement 5b, d. h. z. B. einen Lautsprecher. Das in dem ersten Schritt erfolgende Bereitstellen der EOC-Einrichtung 5 bedeutet nicht, dass die EOC-Einrichtung 5 in dem ersten Schritt bereits in Betrieb genommen wird; in dem ersten Schritt werden seitens der EOC-Einrichtung 5 sonach noch keine entsprechenden Kompensationssignale erzeugt.

In einem zweiten Schritt S2 des Verfahrens erfolgt ein Bereitstellen einer der EOC-Einrichtung 5 (dentisch nachempfunden konfigurierten hardware- und/oder softwaremäßig implementierten Einrichtung 6. In dem zweiten Schritt S2 des Verfahrens wird sonach eine Einrichtung bereitgestellt, welche der EOC-Einrichtung 5 nachempfunden konfiguriert ist, d. h. typischerweise die gleiche Funktionalität und Konfiguration wie die EOC-Einrichtung 5 aufweist. Bei der Einrichtung 6 handelt es sich entsprechend um ein virtuelles Abbild der EOC-Einrichtung 5. Die Einrichtung 6 ist deshalb typischerweise mit denselben Betriebs- bzw. Tuningparametern wie die EOC-Einrichtung 5 konfiguriert. Die Einrichtung 6 kann sonach insbesondere dieselben Tuningparameter TP wie die EOC-Einrichtung 5 aufweisen. Konkret können in der Einrichtung 6 sonach z. B. dieselben antriebsmotordrehzahl- bzw. antriebsmotorlastabhängigen Motorschwingungen bzw. -ordnungen, derselbe Vergessensfaktor λ (engl. forgetting factor) oder dieselbe Schrittweite µ (engl. adaptation step size) hinterlegt sein. Die Einrichtung 6 kann insbesondere auch dieselbe Bandweite und dasselbe transiente Verhalten wie die EOC-Einrichtung 5 aufweisen. Die Einrichtung 6 kann daher als (virtuelle) zweite EOC-Einrichtung bezeichnet bzw. erachtet werden.

Ersichtlich kann eine Einrichtung 6 verwendet werden, welche ein akustisch direkt mit einem Audioaufnahmeelement 6a, d. h. z. B. ein (virtuelles) Mikrofon, gekoppeltes Audioausgabeelement 6b, d. h. z. B. einen (virtuellen) Lautsprecher, umfasst. Durch eine derartige direkt gekoppelte Konfiguration der Audioausgabe- und Audioaufnahmeelemente 6a, 6b der Einrichtung 6 kann das Verfahren mit einem erheblichen Zeitvorteil durchgeführt werden. Hierbei können psychoakustische Maskierungseffekte angewendet bzw. berücksichtigt werden.

In einem dritten Schritt S3 des Verfahrens erfolgt ein Ermitteln eines über eine ein oder mehrere Audioausgabeelemente 7a-7c, d. h. typischerweise Lautsprecher, umfassende Audioausgabeeinrichtung 7 in die Fahrgastzelle 8 des Kraftfahrzeugs 2 auszugebenden Audiosignals 10. Selbstverständlich können auch mehrere Audiosignale 10 ermittelt werden. Wesentlich ist, dass das Ermitteln des oder der Audiosignale 10 erfolgt, bevor diese(s) durch ein der EOC-Einrichtung zugehöriges Audioaufnahmeelement, d. h. z. B. ein Mikrofon, erfasst wird, insbesondere bevor diese(s) tatsächlich über die Audioausgabeeinrichtung 7 in die Fahrgastzelle 8 ausgegeben wird. Verfahrensgemäß werden in dem dritten Schritt S3 sonach Informationen über all jene Audiosignale 10 gesammelt, welche in die Fahrgastzelle 8 des Kraftfahrzeugs 2 auszugeben wären bzw. zu einem späteren Zeitpunkt in die Fahrgastzelle 8 des Kraftfahrzeugs 2 ausgegeben werden. Derart kann die durch entsprechende Audiosignale 10 definierte akustische Situation innerhalb der Fahrgastzelle 8 früh- vorzeitig, d. h. bevor die Audiosignale 10 durch ein der EOC-Einrichtung 5 zugehöriges Audioaufnahmeelement 5a erfasst werden, insbesondere bevor die Audiosignale 10 tatsächlich in der Fahrgastzelle 8 ausgegeben werden, (simulativ bzw. virtuell) ermittelt werden. Im tatsächlichen Betrieb der EOC-Einrichtung 5 werden in der akustischen Situation seitens der EOC-Einrichtung 5 Kompensationssignale zur Kompensation entsprechender zu kompensierender akustischer Signale 3 erzeugt. Die Ermittlung kann vermittels einer hardware- und/oder softwaremäßig implementierten Ermittlungseinrichtung 11, welche zum Ermitteln wenigstens eines über die Audioausgabeeinrichtung 7 in die Fahrgastzelle 8 des Kraftfahrzeugs 2 auszugebenden Audiosignals 10 eingerichtet ist, erfolgen. Anhand des in Fig. 2 gezeigten Ausführungsbeispiels ist ersichtlich, dass die Ermittlungseinrichtung 11 einen Bestandteil der Einrichtung 6 bilden kann.

Bei entsprechenden in die Fahrgastzelle 8 auszugebenden Audiosignalen 10 kann es sich z. B. um akustische Multimedia- oder Infotainmentsignale, d. h. z. B. Musik-, Sprach- oder sonstige Ton- Tonfolgesignale, handeln. Entsprechende Multimedia- bzw. Infotainmentsignale können z. B. seitens einer kraftfahrzeugseitigen Multimedia- oder Infotainmenteinrichtung 12 erzeugt werden. Bei entsprechenden in die Fahrgastzelle 8 auszugebenden Audiosignalen 10 kann es sich alternativ oder ergänzend auch um künstlich erzeugte akustische Motorgeräuschsignale, d. h. um Audiosignale, welche einen bestimmten Motortyp und/oder einen bestimmten Betriebszustand eines bestimmten Motortyps abbilden, handeln. Entsprechende akustische Motorgeräuschsignale können z. B. seitens einer kraftfahrzeugseitigen Motorgeräuscherzeugungseinrichtung 13, z. B. in Form einer Engine-Sound-Synthesis-Einrichtung, kurz ESS-Einrichtung, erzeugt werden.

Prinzipiell kann es sich bei einem entsprechenden in die Fahrgastzelle 8 auszugebenden Audiosignal 10 auch um ein seitens der EOC-Einrichtung 5 erzeugtes Kompensationssignal handeln.

Das oder die in dem dritten Schritt S3 ermittelte(n) Audiosignal(e) 10 ist/sind bekannt. Es liegt mithin seitens der Vorrichtung 1, d. h. insbesondere seitens der Einrichtung 6, eine Information vor, welche die Audiosignale 10, die in die Fahrgastzelle 8 auszugeben sind, beschreibt. In dem dritten Schritt S3 wird sonach typischerweise wenigstens ein bekanntes, insbesondere über eine kraftfahrzeugseitige Audiosignalerzeugungseinrichtung 14, d. h. z. B. die insbesondere eine Multimedia- oder Infotainmenteinrichtung 12 und/oder die Motorgeräuscherzeugungseinrichtung 13, erzeugbares oder erzeugtes Audiosignal 10 ermittelt.

In einem vierten Schritt S4 des Verfahrens erfolgt ein Anwenden einer Beurteilungsvorschrift zur Beurteilung des oder der in die Fahrgastzelle 8 auszugebenden Audiosignale 10 im Hinblick auf wenigstens ein Beurteilungskriterium. In dem vierten Schritt S4 erfolgt sonach eine Beurteilung bzw. Untersuchung des oder der in die Fahrgastzelle 8 auszugebenden Audiosignale 10 im Hinblick auf ein oder mehrere durch die Beurteilungsvorschrift definierte Beurteilungskriterien. Wie sich im Weiteren ergibt, beinhaltet die Beurteilung insbesondere eine Untersuchung der Audiosignale 10 dahin, ob diese ein Beurteilungskriterium erfüllen oder nicht. Die Beurteilungsvorschrift ist in einer hardware- und/oder softwaremäßig implementierten Beurteilungseinrichtung 15 hinterlegt. Die Beurteilung kann sonach vermittels einer hardware- und/oder softwaremäßig implementierten Beurteilungseinrichtung 15, welche zum Anwenden einer Beurteilungsvorschrift zur Beurteilung der in die Fahrgastzelle 8 auszugebenden Audiosignale 10 im Hinblick auf wenigstens ein Beurteilungskriterium eingerichtet ist, erfolgen. Anhand des in Fig. 2 gezeigten Ausführungsbeispiels ist ersichtlich, dass die Beurteilungseinrichtung 15 einen Bestandteil der Einrichtung 6 bilden kann.

Die Beurteilungsvorschrift kann eine Beurteilung der Audiosignale 10 bzw. eines entsprechenden Audiosummensignals dahin, ob diese(s) Audiosignalanteile bei, insbesondere durch wenigstens einen Tuningparameter TP der EOC-Einrichtung 5 vorgegebenen, antriebsmotordrehzahl- bzw. antriebsmotorlastabhängigen harmonischen Motorschwingungen bzw. -ordnungen aufweist, beinhalten. Die Audiosignale 10 bzw. ein entsprechendes Audiosummensignal kann sonach dahin beurteilt bzw. untersucht werden, ob diese(s) bei, insbesondere durch wenigstens einen Tuningparameter TP der EOC-Einrichtung 5 vorgegebenen, antriebsmotordrehzahl- bzw. antriebsmotorlastabhängigen harmonischen Motorschwingungen bzw. -ordnungen aufweist.

Insbesondere kann die Beurteilungsvorschrift eine Beurteilung der Audiosignale 10 bzw. eines entsprechenden Audiosummensignals dahin, ob diese(s) Frequenzkomponenten, welche, insbesondere durch wenigstens einen Tuningparameter TP der EOC-Einrichtung 5 vorgegebenen, antriebsmotordrehzahl- bzw. antriebsmotorlastabhängigen Frequenzkomponenten harmonischer Motorschwingungen bzw. -ordnungen entsprechen bzw. mit diesen korrelieren, beinhalten. Die Audiosignale 10 bzw. ein entsprechendes Audiosummensignal kann sonach dahin beurteilt bzw. untersucht werden, ob diese(s) Frequenzkomponenten beinhaltet, welche, insbesondere durch wenigstens einen Tuningparameter TP der EOC-Einrichtung 5 vorgegebenen, Frequenzkomponenten antriebsmotordrehzahl- bzw. antriebsmotorlastabhängiger harmonischer Motorschwingungen bzw. -ordnungen entsprechen bzw. mit diesen korrelieren.

Das Beurteilungskriterium kann sonach z. B. wenigstens eine Frequenzkomponente sein oder eine solche umfassen, welche im Hinblick auf wenigstens eine, insbesondere durch wenigstens einen Tuningparameter TP der EOC-Einrichtung 5 vorgegebene, antriebsmotordrehzahl- bzw. antriebsmotorlastabhängige harmonische Motorschwingung bzw. -ordnung beurteilt bzw. untersucht wird. Insbesondere kann das Beurteilungskriterium sonach eine Frequenzkomponente sein oder eine solche umfassen, welche im Hinblick auf wenigstens eine, insbesondere durch wenigstens einen Tuningparameter TP der EOC-Einrichtung 5 vorgegebene, Frequenzkomponente wenigstens einer antriebsmotordrehzahl- bzw. antriebsmotorlastabhängigen harmonischen Motorschwingungen bzw. -ordnung beurteilt bzw. untersucht wird.

Bei mehreren über die Audioausgabeeinrichtung 7 auszugebenden Audiosignalen 10 kann ein durch Summierung der jeweiligen Audiosignale 10 gebildetes, gegebenenfalls mit wenigstens einem Gewichtungsparameter gewichtetes, Audiosummensignal gebildet und verwendet werden, auf welches die Beurteilungsvorschrift angewendet wird. Die Summierung jeweiliger Audiosignale 10 kann über eine hardware- und/oder softwaremäßig implementierte Summierungseinrichtung (nicht gezeigt), welche zur Summierung der jeweiligen Audiosignale 10 zur Bildung eines entsprechenden Audiosummensignals eingerichtet ist, erfolgen. Die Summierungseinrichtung kann ebenso einen Bestandteil der Einrichtung 6 bilden.

In einem fünften Schritt S5 des Verfahrens erfolgt ein Erzeugen einer die Beurteilung des oder der Audiosignale 10 im Hinblick auf das Beurteilungskriterium beschreibenden Beurteilungsinformation. Das Ergebnis der in dem vierten Schritt S4 erfolgenden bzw. erfolgten Beurteilung des oder der Audiosignale 10 wird in dem fünften Schritt S5 sonach in einer entsprechenden Beurteilungsinformation abgebildet. Die Beurteilungsinformation kann durch die Beurteilungseinrichtung 15, welche zum Erzeugen einer die Beurteilung des wenigstens einen Audiosignals im Hinblick auf das Beurteilungskriterium beschreibenden Beurteilungsinformation eingerichtet ist, erzeugt werden.

In einem sechsten Schritt S6 des Verfahrens erfolgt eine Steuerung des Betriebs der EOC-Einrichtung 5 zur Erzeugung von akustischen Kompensationssignalen, welche der Kompensation der aus dem Betrieb des Antriebsmotors 4 resultierenden akustischen Signalen 3, dienen, auf Grundlage der Beurteilungsinformation. Die in dem fünften Schritt S5 erzeugte Beurteilungsinformation bildet sonach die Grundlage für die Erzeugung von dem tatsächlichen Betrieb der EOC-Einrichtung 5 zugrunde zulegenden Steuerinformationen. Die Steuerung des Betriebs der EOC-Einrichtung 5 kann über eine zentrale oder dezentrale hardware- und/oder softwaremäßig implementierte Steuereinrichtung, welche zur Steuerung des Betriebs der EOC-Einrichtung 5 auf Grundlage der Beurteilungsinformation eingerichtet ist, erfolgen. In dem in Fig. 2 gezeigten Ausführungsbeispiel erfolgt die Steuerung des Betriebs der EOC-Einrichtung 5 beispielhaft über eine der EOC-Einrichtung 5 zugeordnete Steuereinrichtung 16.

Die Steuerung des Betriebs der EOC-Einrichtung 5 kann auf Grundlage der Beurteilungsinformation durch Anpassen wenigstens eines Betriebs- oder Tuningparameters, insbesondere eines λ- oder µ-Parameters, d. h. des Vergessensfaktors λ oder der Schrittweite µ, der EOC-Einrichtung 5 erfolgen. Insbesondere kann die Steuerung des Betriebs der EOC-Einrichtung 5 durch Anpassen wenigstens eines Betriebsparameters, insbesondere eines λ-oder µ-Parameters, der EOC-Einrichtung 5 für wenigstens eine, insbesondere durch wenigstens einen Tuningparameter TP der EOC-Einrichtung 5 vorgegebene, antriebsmotordrehzahl- bzw. antriebsmotorlastabhängige harmonische Motorschwingung bzw. -ordnung erfolgen. Es kann sonach eine individuelle Anpassung von Betriebs- bzw. Tuningparametern für jeweilige antriebsmotordrehzahl- bzw. antriebsmotorlastabhängige harmonische Motorschwingungen bzw. -ordnungen erfolgen. In allen Fällen erfolgt die Anpassung der Betriebsparameter der EOC-Einrichtung 5 vor der Erzeugung und Ausgabe jeweiliger Kompensationssignale.

Das Verfahren ermöglicht eine Steuerung des Betriebs der EOC-Einrichtung 5 auf Grundlage einer früh- bzw. vorzeitigen Ermittlung und Beurteilung von bekannten Audiosignalen 10, welche in die Fahrgastzelle 8 ausgegeben werden sollen, in welche ebenso die seitens der EOC-Einrichtung 5 erzeugten Kompensationssignale ausgegeben werden sollen. Wesentlich ist dabei, dass die Ermittlung und Beurteilung der Audiosignale 10 erfolgt, bevor diese durch ein der EOC-Einrichtung 5 zugehöriges Audioaufnahmeelement 5a, d. h. z. B. ein Mikrofon, erfasst werden, insbesondere bevor diese Audiosignale 10 tatsächlich in die Fahrgastzelle 8 ausgegeben werden. Die Ermittlung und Beurteilung der Audiosignale 10 erfolgt auch vor der Ausgabe entsprechender Kompensationssignale in die Fahrgastzelle 8. Derart ist die Gefahr einer sich negativ auf die Stabilität des Betriebs der EOC-Einrichtung 5 und somit auf das Kompensationsergebnis auswirkenden Wechselwirkung zwischen den Kompensationssignalen und den übrigen in die Fahrgastzelle 8 auszugebenden bzw. ausgegebenen Audiosignalen 10 reduziert. Gleichermaßen kann sichergestellt werden, dass (möglichst) nur die tatsächlich zu kompensierenden akustischen Signale 3, d. h. die akustischen Signale, die aus dem Betrieb des Antriebsmotors 4 resultieren, kompensiert werden und die übrigen Audiosignale 10 (möglichst) nicht kompensiert werden.

Die Ermittlung der über die Audioausgabeeinrichtung 7 in die Fahrgastzelle 8 auszugebenden Audiosignale 10, bevor diese durch ein der EOC-Einrichtung 5 zughöriges Audioaufnahmeelement 5c erfasst werden, insbesondere bevor diese über die Audioausgabeeinrichtung 7 in die Fahrgastzelle 8 ausgegeben werden, erfolgt durch die der EOC-Einrichtung 5 nachempfunden konfigurierte Einrichtung 6.

Die Ermittlung der über die Audioausgabeeinrichtung 7 in eine Fahrgastzelle 8 auszugebenden Audiosignale 10 kann z. B. eine Ermittlung der akustischen Eigenschaften der Audiosignale 10 umfassen. Mithin können, insbesondere transiente, akustische Eigenschaften, wie z. B. Amplituden bzw. Amplitudenverläufe, Frequenzen bzw. Frequenzverläufe, Energien bzw. Energieverläufe, etc., der Audiosignale 10 ermittelt werden. Analoges gilt für ein entsprechendes Audiosummensignal.

Anhand des im Zusammenhang mit Fig. 1 beschriebenen Verfahrens ist ersichtlich, dass die in Fig. 2 gezeigte Vorrichtung 1 Folgendes umfasst:
- eine hardware- und/oder softwaremäßig implementierte EOC-Einrichtung 5, welche zur Erzeugung von akustischen Kompensationssignalen, welche der Kompensation von akustischen Signalen 3, welche aus dem Betrieb eines kraftfahrzeugseitigen Antriebsmotors 4 resultieren, eingerichtet ist;
- eine der EOC-Einrichtung 5 nachempfunden konfigurierte hardware- und/oder softwaremäßig implementierte Einrichtung 6;
- eine hardware- und/oder softwaremäßig implementierte Audioausgabeeinrichtung 7, welche zur Ausgabe von Audiosignalen 10 in eine Fahrgastzelle 8 eines Kraftfahrzeugs 2 eingerichtet ist;
- eine hardware- und/oder softwaremäßig implementierte Ermittlungseinrichtung 11, welche zur Ermittlung wenigstens eines über die Audioausgabeeinrichtung 7 in eine Fahrgastzelle 8 eines Kraftfahrzeugs 2 auszugebenden Audiosignals 10, bevor dieses durch ein der EOC-Einrichtung 5 zugehöriges Audioaufnahmeelement 5a, d. h. z. B. ein Mikrofon, erfasst wird, insbesondere bevor dieses über die Audioausgabeeinrichtung 7 in die Fahrgastzelle 8 ausgegeben wird, eingerichtet ist;
- eine hardware- und/oder softwaremäßig implementierte Beurteilungseinrichtung 15, welche zur Anwendung einer Beurteilungsvorschrift zur Beurteilung des wenigstens einen Audiosignals 10 im Hinblick auf wenigstens ein Beurteilungskriterium und zur Erzeugung einer die Beurteilung des wenigstens einen Audiosignals 10 im Hinblick auf das Beurteilungskriterium beschreibenden Beurteilungsinformation eingerichtet ist; sowie
- eine hardware- und/oder softwaremäßig implementierte Steuereinrichtung 16, welche zur Steuerung des Betriebs der EOC-Einrichtung 5 auf Grundlage der Beurteilungsinformation eingerichtet ist, wobei die der EOC-Einrichtung 5 nachempfunden konfigurierte Einrichtung 6 eingerichtet ist, dass wenigstens eine über die Audioausgabeeinrichtung 7 in die Fahrgastzelle 8 des Kraftfahrzeugs 1 auszugebende Audiosignal 10 zu ermitteln, bevor dieses durch das der EOC-Einrichtung 5 zugehörige Audioaufnahmeelement 5a erfasst wird.

Anhand von Fig. 2 ist ferner ersichtlich, dass die Einrichtung 6 zwischen die Audioausgabeeinrichtung 7 und die EOC-Einrichtung 5, insbesondere zwischen einen Ausgang der Audioausgabeeinrichtung 7 und einen Eingang der EOC-Einrichtung 5, geschaltet angeordnet oder ausgebildet sein kann.

## Patentansprüche

1. Verfahren zum Betrieb einer Vorrichtung (1) zur Erzeugung von akustischen Kompensationssignalen, welche der Kompensation von akustischen Signalen (3), welche aus dem Betrieb eines kraftfahrzeugseitigen Antriebsmotors (4) resultieren, dienen, mit die Schritte:
- Bereitstellen einer EOC-Einrichtung (5), welche wenigstens ein Audioaufnahmeelement (5a) und wenigstens ein Audioausgabeelement aufweist und zur Erzeugung von akustischen Kompensationssignalen, welche der Kompensation von akustischen Signalen (3), welche aus dem Betrieb eines kraftfahrzeugseitigen Antriebsmotors (4) resultieren, eingerichtet ist;
- Ermitteln wenigstens eines über eine Audioausgabeeinrichtung (7) in eine Fahrgastzelle (8) eines Kraftfahrzeugs (2) auszugebenden Audiosignals (10), bevor dieses durch das der EOC-Einrichtung (5) zugehörige Audioaufnahmeelement (5a) erfasst wird;
- Anwenden einer Beurteilungsvorschrift zur Beurteilung des wenigstens einen Audiosignals (10) im Hinblick auf wenigstens ein Beurteilungskriterium;
- Erzeugen einer die Beurteilung des wenigstens einen Audiosignals (10) im Hinblick auf das wenigstens eine Beurteilungskriterium beschreibenden Beurteilungsinformation; **gekennzeichnet durch** die Schritte:
- Bereitstellen einer der EOC-Einrichtung (5) identisch nachempfunden konfigurierten Einrichtung (6), welche ein virtuelles Abbild der EOC-Einrichtung (5) darstellt, welches die gleiche Funktionalität wie die EOC-Einrichtung (5) aufweist;
- Steuern des Betriebs der EOC-Einrichtung (5) zur Erzeugung von akustischen Kompensationssignalen, welche der Kompensation von akustischen Signalen (3), welche aus dem Betrieb eines kraftfahrzeugseitigen Antriebsmotors (4) resultieren, dienen, auf Grundlage der Beurteilungsinformation,
wobei das Ermitteln des wenigstens einen über die Audioausgabeeinrichtung (7) in die Fahrgastzelle (8) des Kraftfahrzeugs (1) auszugebenden Audiosignals (10), bevor dieses durch das der EOC-Einrichtung (5) zugehörige Audioaufnahmeelement (5a) erfasst wird, durch die der EOC-Einrichtung (5) nachempfunden konfigurierte Einrichtung (6) erfolgt.

2. Verfahren nach Anspruch 1, **dadurch gekennzeichnet, dass** das Ermitteln wenigstens eines über die Audioausgabeeinrichtung (7) in eine Fahrgastzelle (8) eines Kraftfahrzeugs (2) auszugebenden Audiosignals (10) erfolgt, bevor dieses über die Audioausgabeeinrichtung (7) in die Fahrgastzelle (8) ausgegeben wird.

3. Verfahren nach einem der vorhergehenden Ansprüche, **dadurch gekennzeichnet, dass** das Ermitteln des wenigstens einen über die kraftfahrzeugseitige Audioausgabeeinrichtung (7) in eine Fahrgastzelle (8) auszugebenden Audiosignals (10) ein Ermitteln der akustischen Eigenschaften des Audiosignals (10) umfasst.

4. Verfahren nach einem der vorhergehenden Ansprüche, **dadurch gekennzeichnet, dass** die Beurteilungsvorschrift eine Beurteilung des wenigstens einen Audiosignals (10) dahin, ob das Audiosignal (10) Audiosignalanteile bei, insbesondere durch wenigstens einen Tuningparameter der EOC-Einrichtung (5), vorgegebenen, antriebsmotordrehzahl- bzw. antriebsmotorlastabhängigen harmonischen Motorschwingungen bzw. -ordnungen aufweist, beinhaltet.

5. Verfahren nach Anspruch 4, **dadurch gekennzeichnet, dass** die Beurteilungsvorschrift eine Beurteilung des wenigstens einen Audiosignals (10) dahin, ob das Audiosignal (10) Frequenzkomponenten bzw. Frequenzverläufe beinhaltet, welche, insbesondere durch wenigstens einen Tuningparameter der EOC-Einrichtung (5) vorgegebenen, antriebsmotordrehzahl- und/oder antriebsmotorlastabhängigen Frequenzkomponenten harmonischer Motorschwingungen bzw. -ordnungen entsprechen, beinhaltet, wobei die Beurteilungsvorschrift insbesondere eine Beurteilung der Amplitude der bzw. einer Frequenzkomponente beinhaltet, welche Frequenzkomponente, insbesondere durch wenigstens einen Tuningparameter der EOC-Einrichtung (5) vorgegebenen, antriebsmotordrehzahl- und/oder antriebsmotorlastabhängigen Frequenzkomponenten harmonischer Motorschwingungen bzw. -ordnungen entspricht.

6. Verfahren nach einem der vorhergehenden Ansprüche, **dadurch gekennzeichnet, dass** das Beurteilungskriterium wenigstens eine Frequenzkomponente ist oder umfasst, welche im Hinblick auf wenigstens eine, insbesondere durch wenigstens einen Tuningparameter der EOC-Einrichtung (5), vorgegebene antriebsmotordrehzahl- und/oder antriebsmotorlastabhängige harmonische Motorschwingung bzw. -ordnung ist, beurteilt wird.

7. Verfahren nach einem der vorhergehenden Ansprüche, **dadurch gekennzeichnet, dass** das Beurteilungskriterium eine Frequenzkomponente ist oder umfasst, welche im Hinblick auf wenigstens eine, insbesondere durch wenigstens einen Tuningparameter der EOC-Einrichtung (5) vorgegebene, Frequenzkomponente wenigstens einer antriebsmotordrehzahl- und/oder antriebsmotorlastabhängigen harmonischen Motorschwingungen bzw. -ordnung beurteilt wird.

8. Verfahren nach einem der vorhergehenden Ansprüche, **dadurch gekennzeichnet, dass** eine Einrichtung (6) verwendet wird, welche mit denselben Betriebsparametern, insbesondere Tuningparametern, wie die bereitgestellte EOC-Einrichtung (5) konfiguriert ist.

9. Verfahren nach einem der vorhergehenden Ansprüche, **dadurch gekennzeichnet, dass** die Steuerung des Betriebs der EOC-Einrichtung (5) auf Grundlage der Beurteilungsinformation durch Anpassen wenigstens eines Betriebsparameters, insbesondere eines λ- oder µ-Parameters, der EOC-Einrichtung (5) erfolgt, wobei die Steuerung des Betriebs der EOC-Einrichtung (5) insbesondere durch Anpassen wenigstens eines Betriebsparameters, insbesondere eines λ- oder µ-Parameters, der EOC-Einrichtung (5) für wenigstens eine, insbesondere durch wenigstens einen Tuningparameter der EOC-Einrichtung (5), vorgegebene antriebsmotordrehzahl-und/oder antriebsmotorlastabhängige harmonische Motorschwingung bzw. -ordnung erfolgt.

10. Verfahren nach einem der vorhergehenden Ansprüche, **dadurch gekennzeichnet, dass** bei mehreren über die Audioausgabeeinrichtung (7) auszugebenden Audiosignalen (10) ein durch Summierung der Audiosignale (10) gebildetes Audiosummensignal verwendet wird, auf welches die Beurteilungsvorschrift angewendet wird.

11. Verfahren nach einem der vorhergehenden Ansprüche, **dadurch gekennzeichnet, dass** eine Einrichtung (6) verwendet wird, welche ein akustisch direkt mit einem Audioaufnahmeelement (6a) gekoppeltes Audioausgabeelement (6b) umfasst.

12. Verfahren nach einem der vorhergehenden Ansprüche, **dadurch gekennzeichnet, dass** eine Audioausgabeeinrichtung (7) verwendet wird, welche eine Multimediaeinrichtung zur Ausgabe von Audioinhalten, insbesondere Musik, Sprache, oder eine Motoraudiosignalerzeugungseinrichtung zur Ausgabe von einem bestimmten Motorgeräusch nachempfundenen Audioinhalten ist oder eine solche umfasst.

13. Vorrichtung (1) zur Erzeugung von akustischen Kompensationssignalen, welche der Kompensation von akustischen Signalen (3), welche aus dem Betrieb eines kraftfahrzeugseitigen Antriebsmotors (4) resultieren, dienen, wobei:
- eine EOC-Einrichtung (5), welche wenigstens ein Audioaufnahmeelement (5a) und wenigstens ein Audioausgabeelement aufweist und zur Erzeugung von akustischen Kompensationssignalen, welche der Kompensation von akustischen Signalen (3), welche aus dem Betrieb eines kraftfahrzeugseitigen Antriebsmotors (4) resultieren, eingerichtet ist,
- eine Audioausgabeeinrichtung (7), welche zur Ausgabe von Audiosignalen (10) in eine Fahrgastzelle (8) eines Kraftfahrzeugs (2) eingerichtet ist,
- eine Ermittlungseinrichtung (11), welche zur Ermittlung wenigstens eines über die Audioausgabeeinrichtung (7) in eine Fahrgastzelle (8) eines Kraftfahrzeugs (2) auszugebenden Audiosignals (10), bevor dieses durch das der EOC-Einrichtung (5) zugehörige Audioaufnahmeelement (5a) erfasst wird, eingerichtet ist,
- eine Beurteilungseinrichtung (15), welche zur Anwendung einer Beurteilungsvorschrift zur Beurteilung des wenigstens einen Audiosignals (10) im Hinblick auf wenigstens ein Beurteilungskriterium und zur Erzeugung einer die Beurteilung des wenigstens einen Audiosignals (10) im Hinblick auf das Beurteilungskriterium beschreibenden Beurteilungsinformation eingerichtet ist, **gekennzeichnet durch**:
- eine der EOC-Einrichtung (5) identisch nachempfunden konfigurierte Einrichtung (6), welche ein virtuelles Abbild der EOC-Einrichtung (5) darstellt, welches die gleiche Funktionalität wie die EOC-Einrichtung (5) aufweist,
- eine Steuereinrichtung (16), welche zur Steuerung des Betriebs der EOC-Einrichtung (5) auf Grundlage der Beurteilungsinformation eingerichtet ist,
wobei die der EOC-Einrichtung (5) nachempfunden konfigurierte Einrichtung (6) eingerichtet ist, dass wenigstens eine über die Audioausgabeeinrichtung (7) in die Fahrgastzelle (8) des Kraftfahrzeugs (1) auszugebende Audiosignal (10) zu ermitteln, bevor dieses durch das der EOC-Einrichtung (5) zugehörige Audioaufnahmeelement (5a) erfasst wird.

14. Vorrichtung nach Anspruch 13, **dadurch gekennzeichnet, dass** die Einrichtung (6) zwischen die Audioausgabeeinrichtung (7) und die EOC-Einrichtung (5), insbesondere zwischen einen Ausgang der Audioausgabeeinrichtung (7) und einen Eingang der EOC-Einrichtung (5), geschaltet angeordnet oder ausgebildet ist; und/oder dass die Einrichtung (6) ein Audioaufnahmeelement (6a) und ein Audioausgabeelement (6b) umfasst, wobei das Audioausgabeelement (6b) akustisch direkt mit dem Audioaufnahmeelement (6a) gekoppelt ist.

## Claims

1. Method for operating a device (1) for generating acoustic compensation signals, which serve to compensate acoustic signals (3) resulting from the operation of a motor vehicle drive motor (4), with the steps:
- providing an EOC device (5) which comprisesat least one audio recording element (5a) and at least one audio output element and is set up for generating acoustic compensation signals resulting from the compensation of acoustic signals (3) resulting from the operation of a motor vehicle drive motor (4);
- detect at least one audio signal (10) to be output via an audio output device (7) into a passenger cell (8) of a motor vehicle (2) before it is detected by the audio recording element (5a) associated with the EOC device (5);
- applying an assessment rule to assess at least one audio signal (10) with regard to at least one assessment criterion;
- generate an assessment of at least one audio signal (10) with regard to the assessment information descriptive of at least one assessment criterion; **characterized by** the steps:
- provide a configured device (6) identically modelled to the EOC device (5), representing a virtual image of the EOC device (5) having the same functionality as the EOC device (5);
- control of the operation of the EOC device (5) for the generation of acoustic compensation signals, which serve to compensate acoustic signals (3) resulting from the operation of a motor vehicle propulsion engine (4), based on the assessment information,
wherein the detection of at least one audio signal (10) to be output via the audio output device (7) into the passenger cell (8) of the motor vehicle (1) before this is detected by the audio recording element (5a) associated with the EOC device (5), through which the configured device (6) modelled on the EOC device (5) takes place.

2. The method of claim 1, **characterized in that** the detection of at least one audio signal (10) to be output via the audio output device (7) in a passenger cell (8) of a motor vehicle (2) takes place before this is output via the audio output device (7) in the passenger cell (8).

3. Method according to one of the preceding claims, **characterized in that** the detection of at least one via the motor vehicle-side audio output device (7) in a passenger cell (8) output audio signal (10) comprises a determination of the acoustic properties of the audio signal (10).

4. Method according to one of the preceding claims, **characterized in that** the assessment provision includes an assessment of at least one audio signal (10) to determine whether the audio signal (10) contains audio signal portions at, in particular by at least one tuning parameter of the EOC device (5), predetermined, drive motor speed or drive motor load dependent harmonic motor oscillations or orders.

5. The method of claim 4, **characterized in that** the assessment specification includes an assessment of at least one audio signal (10) to determine whether the audio signal (10) includes frequency components or frequency gradients, which correspond to harmonic motor oscillations or orders, in particular by at least one tuning parameter of the EOC device (5) predetermined, drive motor speed and / or drive motor load dependent frequency components, wherein the assessment specification includes in particular an assessment of the amplitude of the or a frequency component, which frequency component, in particular by at least one tuning parameter of the EOC device (5) predetermined, drive motor speed and / or drive motor load dependent frequency components corresponds to harmonic motor oscillations or orders.

6. Method according to one of the preceding claims, **characterized in that** the assessment criterion is or comprises at least one frequency component, which is assessed with regard to at least one, in particular by at least one tuning parameter of the EOC device (5), predetermined drive motor speed and / or drive motor load dependent harmonic motor vibration or order.

7. Method according to one of the preceding claims, **characterized in that** the assessment criterion is or comprises a frequency component which is assessed with regard to at least one, in particular by at least one tuning parameter of the EOC device (5) predetermined, frequency component of at least one drive motor speed and / or drive motor load dependent harmonic motor oscillations or order.

8. Method according to one of the preceding claims, **characterized in that** a device (6) is used which is configured with the same operating parameters, in particular tuning parameters, as the provided EOC device (5).

9. Method according to one of the preceding claims, **characterized in that** the control of the operation of the EOC device (5) is based on the assessment information by adjusting at least one operating parameter, in particular a λ or µ parameter, the EOC device (5), wherein the control of the operation of the EOC device (5) in particular by adjusting at least one operating parameter, in particular a λ or µ parameter, the EOC device (5) for at least one, in particular by at least one tuning parameter of the EOC device (5), predetermined drive motor speed and / or drive motor load dependent harmonic motor vibration or order takes place.

10. Method according to one of the preceding claims, **characterized in that** at several over the audio output device (7) outputting audio signals (10) an audio sum signal formed by summing the audio signals (10) is used, to which the assessment specification is applied.

11. Method according to one of the preceding claims, **characterized in that** a device (6) is used, which comprises an acoustically directly coupled to an audio recording element (6a) audio output element (6b).

12. Method according to any one of the preceding claims, **characterized in that** an audio output device (7) is used, which is a multimedia device for outputting audio content, in particular music, speech, or a motor audio signal generating device for outputting a certain motor noise imitated audio content or comprises such.

13. Device (1) for generating acoustic compensation signals, which serve to compensate acoustic signals (3) resulting from the operation of a motor vehicle-side drive motor (4), wherein:
- an EOC device (5), which has at least one audio recording element (5a) and at least one audio output element and is set up for generating acoustic compensation signals, which compensate for acoustic signals (3) resulting from the operation of a motor vehicle drive motor (4),
- an audio output device (7) which is designed to output audio signals (10) into a passenger cell (8) of a motor vehicle (2),
- a detection device (11) which is set up to detect at least one audio signal (10) to be output via the audio output device (7) into a passenger cell (8) of a motor vehicle (2) before it is detected by the audio recording element (5a) associated with the EOC device (5),
- an assessment device (15) which is set up for the application of an assessment provision for the assessment of at least one audio signal (10) with regard to at least one assessment criterion and for the generation of assessment information descriptive of at least one audio signal (10) with regard to the assessment criterion, identified by:
- a configured device (6) identically modeled to the EOC device (5), which represents a virtual image of the EOC device (5), which has the same functionality as the EOC device (5),
- a control device (16) set up to control the operation of the EOC device (5) on the basis of the assessment information;
wherein the configured device (6) modeled on the EOC device (5) is configured to detect at least one audio signal (10) to be output via the audio output device (7) into the passenger cell (8) of the motor vehicle (1) before it is detected by the audio recording element (5a) associated with the EOC device (5).

14. Device according to claim 13, **characterized in that** the device (6) is connected or formed between the audio output device (7) and the EOC device (5), in particular between an output of the audio output device (7) and an input of the EOC device (5); and/or that the device (6) comprises an audio recording element (6a) and an audio output element (6b), wherein the audio output element (6b) is acoustically coupled directly to the audio recording element (6a).

## Revendications

1. Procédure d'utilisation d'un dispositif (1) pour générer des signaux de compensation acoustique destinés à compenser les signaux acoustiques (3) résultant de l'utilisation d'un moteur de propulsion embarqué (4), avec les étapes suivantes:
- la mise à disposition d'un dispositif EOC (5) comportantau moins un élément d'enregistrement audio (5a) et au moins un élément de sortie audio et conçu pour produire des signaux de compensation acoustique destinés à compenser les signaux acoustiques (3) résultant de l'utilisation d'un moteur de propulsion embarqué (4);
- détecter au moins un signal audio (10) à émettre par l'intermédiaire d'un dispositif de sortie audio (7) dans une cabine (8) d'un véhicule à moteur (2) avant d'être détecté par l'élément d'enregistrement audio (5a) associé au dispositif EOC (5);
- application d'une règle d'évaluation pour l'évaluation d'au moins un signal audio (10) par rapport à au moins un critère d'évaluation;
- produire une information d'évaluation descriptive de l'évaluation d'au moins un signal audio (10) par rapport à au moins un critère d'évaluation; **caractérisé par** les étapes suivantes:
- fournir une configuration (6) identique à celle de l'installation EOC (5), représentant une image virtuelle de l'installation EOC (5) ayant la même fonctionnalité que l'installation EOC (5);
- contrôle du fonctionnement du dispositif EOC (5) pour générer des signaux de compensation acoustique destinés à compenser les signaux acoustiques (3) résultant de l'utilisation d'un moteur de propulsion embarqué (4), sur la base des informations d'évaluation,
en détectant au moins un signal audio (10) à émettre par l'intermédiaire du dispositif de sortie audio (7) dans l'habitacle (8) du véhicule à moteur (1), avant que ce signal ne soit détecté par l'élément d'enregistrement audio (5a) associé au dispositif EOC (5), par l'intermédiaire du dispositif configuré sur le modèle du dispositif EOC (5) (6).

2. Procédé selon la revendication 1, **caractérisé en ce que** la détection d'au moins un signal audio (10) à émettre par l'intermédiaire du dispositif de sortie audio (7) dans une cellule passagers (8) d'un véhicule à moteur (2) est effectuée avant que ce signal ne soit émis par l'intermédiaire du dispositif de sortie audio (7) dans la cellule passagers (8).

3. Procédé selon l'une quelconque des revendications précédentes, **caractérisé en ce que** l'identification d'au moins un signal audio (10) à émettre dans une cabine (8) par l'intermédiaire du dispositif de sortie audio côté véhicule à moteur (7) comprend l'identification des propriétés acoustiques du signal audio (10).

4. Procédé selon l'une quelconque des revendications précédentes, **caractérisé en ce que** la prescription d'évaluation comporte une évaluation d'au moins un signal audio (10) en vue de déterminer si le signal audio (10) comporte des composantes de signaux audio dans des oscillations ou des ordres harmoniques prédéterminés du moteur en fonction du régime du moteur d'entraînement ou de la charge du moteur d'entraînement, en particulier par au moins un paramètre de réglage du dispositif EOC (5).

5. Procédé selon la revendication 4, **caractérisé en ce que** la règle d'évaluation comporte une évaluation d'au moins un signal audio (10) pour déterminer si le signal audio (10) comprend des composants de fréquence ou des courbes de fréquence correspondant à des oscillations ou ordres harmoniques du moteur, en particulier au moyen d'au moins un paramètre de réglage du dispositif EOC (5), en fonction du régime du moteur d'entraînement et/ou de la charge du moteur d'entraînement, la règle d'évaluation comprenant notamment une évaluation de l'amplitude du ou des composants de fréquence correspondant à des oscillations ou ordres harmoniques du moteur d'entraînement, en particulier au moyen d'au moins un paramètre de réglage du dispositif EOC (5).

6. Procédé selon l'une quelconque des revendications précédentes, **caractérisé en ce que** le critère d'appréciation est ou comprend au moins une composante de fréquence qui est évaluée au regard d'au moins une oscillation ou d'un ordre harmonique du moteur en fonction du régime et/ou de la charge du moteur, déterminés notamment par au moins un paramètre de réglage du dispositif EOC (5).

7. Procédé selon l'une quelconque des revendications précédentes, **caractérisé en ce que** le critère d'appréciation est ou comprend une composante de fréquence qui est évaluée au regard d'au moins une composante de fréquence, spécifiée notamment par au moins un paramètre de réglage de l'unité EOC (5), d'au moins une oscillation ou d'un ordre harmonique du moteur dépendant du régime et/ou de la charge du moteur.

8. Procédé selon l'une quelconque des revendications précédentes, **caractérisé en ce qu'il** utilise un dispositif (6) configuré avec les mêmes paramètres de fonctionnement, en particulier les paramètres de réglage, que le dispositif EOC fourni (5).

9. Procédé selon l'une quelconque des revendications précédentes, **caractérisé en ce que** la commande du fonctionnement du dispositif EOC (5) s'effectue, sur la base des informations d'évaluation, par l'adaptation d'au moins un paramètre de fonctionnement, en particulier un paramètre λ ou µ, du dispositif EOC (5), la commande du fonctionnement du dispositif EOC (5) s'effectuant, en particulier, par l'adaptation d'au moins un paramètre de fonctionnement, en particulier un paramètre λ ou µ, du dispositif EOC (5) pour au moins une oscillation ou un ordre harmonique du moteur en fonction de la vitesse de rotation et/ou de la charge du moteur en traction, déterminés, en particulier, par au moins un paramètre de réglage du dispositif EOC (5).

10. Procédé selon l'une quelconque des revendications précédentes, **caractérisé en ce que,** dans le cas de plusieurs signaux audio à émettre par l'intermédiaire du dispositif de sortie audio (7) (10), on utilise un signal de somme audio formé en additionnant les signaux audio (10), auquel s'applique la règle d'évaluation.

11. Procédé selon l'une quelconque des revendications précédentes, **caractérisé en ce qu'il** utilise un dispositif (6) comprenant un élément de sortie audio (6b) directement couplé acoustiquement à un élément d'enregistrement audio (6a).

12. Procédé selon l'une quelconque des revendications précédentes, **caractérisé en ce qu'il** utilise un dispositif de sortie audio (7) qui est ou comprend un dispositif multimédia pour la sortie de contenus audio, en particulier de musique, de voix, ou un dispositif de génération de signaux audio du moteur pour la sortie de contenus audio inspirés d'un bruit spécifique du moteur.

13. Dispositif (1) pour la génération de signaux acoustiques de compensation destinés à compenser les signaux acoustiques (3) résultant de l'utilisation d'un moteur de propulsion embarqué (4), dans lequel:
- un dispositif EOC (5) comportant au moins un élément d'enregistrement audio (5a) et au moins un élément de sortie audio et conçu pour produire des signaux de compensation acoustique destinés à compenser les signaux acoustiques (3) résultant de l'utilisation d'un moteur de propulsion embarqué (4),
- un dispositif de sortie audio (7) destiné à émettre des signaux audio (10) dans une cabine (8) d'un véhicule à moteur (2),
- un dispositif d'enquête (11), installé pour détecter au moins un signal audio (10) à émettre par l'intermédiaire du dispositif de sortie audio (7) dans une cellule passagers (8) d'un véhicule à moteur (2), avant que ce signal ne soit détecté par l'élément d'enregistrement audio (5a) associé au dispositif EOC (5),
- un dispositif d'évaluation (15) destiné à l'application d'une règle d'évaluation pour l'évaluation d'au moins un signal audio (10) au regard d'au moins un critère d'évaluation et pour la production d'une information d'évaluation descriptive de l'évaluation d'au moins un signal audio (10) au regard du critère d'évaluation,
**caractérisée par**:
- une configuration (6) identique à la configuration de l'EOC (5), représentant une image virtuelle de la configuration de l'EOC (5) ayant la même fonctionnalité que la configuration de l'EOC (5),
- un dispositif de commande (16) mis en place pour contrôler le fonctionnement du dispositif EOC (5) sur la base des informations d'évaluation,
où le dispositif configuré (6) sur le modèle du dispositif EOC (5) est configuré pour détecter au moins un signal audio (10) émis par le dispositif de sortie audio (7) dans l'habitacle (8) du véhicule à moteur (1) avant d'être détecté par l'élément d'enregistrement audio (5a) associé au dispositif EOC (5).

14. Dispositif selon la revendication 13, **caractérisé en ce que** le dispositif (6) est commuté ou formé entre le dispositif de sortie audio (7) et le dispositif EOC (5), en particulier entre une sortie du dispositif de sortie audio (7) et une entrée du dispositif EOC (5); et/ou que la configuration (6) comprend un élément d'enregistrement audio (6a) et un élément de sortie audio (6b), l'élément de sortie audio (6b) étant directement couplé acoustiquement à l'élément d'enregistrement audio (6a).
